# FASCICULE DE BREVET EUROPEEN

(11) **EP 1 446 336 B1**
(45) Date de publication et mention de la délivrance du brevet: **11.05.2005**
(21) Numéro de dépôt: 02793231.8
(22) Date de dépôt: 13.11.2002
(51) Int. Cl.: B65D 83/76, B65D 75/58, B65D 75/30

(54) **DISTRIBUTEUR DE PRODUIT FLUIDE**
FLÜSSIGKEITSSPENDER
FLUID PRODUCT DISPENSER

(30) Priorité: 14.11.2001 FR 0114723
(43) Date de publication de la demande: 18.08.2004
(73) Titulaire: Valois SAS, 27110 Le Neubourg (FR)
(72) Inventeur: DUQUET, Frédéric, F-27800 Thibouville (FR); PENNANEAC'H, Hervé, Piseux, 27130 Verneuil-sur-Avre (FR)
(74) Mandataire: CAPRI
(86) Numéro de dépôt international: PCT/FR2002/003872
(87) Numéro de publication internationale: WO 2003/042069

(56) Documents cités:
- FR-A- 2 791 645
- FR-A- 2 813 364
- GB-A- 626 631
- US-A- 2 432 288
- US-A- 2 788 921
- US-A- 3 897 005

## Description

La présente invention concerne un distributeur de produit fluide comprenant un réservoir de produit fluide définissant une paroi d'actionnement déplaçable et ou déformable apte à être déplacée ou enfoncée, un orifice de distribution et des moyens de ressort adaptés à solliciter la paroi déformable dans un état de volume maximal du réservoir. Le distributeur, ou au moins le réservoir peut par exemple être réalisé à partir d'une ou de deux feuilles souples formant la paroi d'actionnement. Par enfoncement de la paroi d'actionnement à l'encontre des moyens de ressort, on diminue le volume interne du réservoir et du produit fluide est ainsi refoulé à travers l'orifice de distribution. Il s'agit là d'une conception classique pour un distributeur dans le domaine de la parfumerie, de la cosmétique ou encore de la pharmacie.

Dans le cas où la paroi d'actionnement est déformable, les moyens de ressort agissent sur la paroi en la déformant vers un état de déformation maximale dans laquelle elle définit un état de volume maximal pour le réservoir. La déformation de la paroi déformable du fait des moyens de ressort n'est pas toujours esthétique et peut de ce fait nuire à l'aspect du distributeur. De plus, les moyens de ressort augmentent l'épaisseur totale du distributeur ce qui peut être un inconvénient majeur dans certains cas d'utilisation.

En effet, on connaît du document FR-A-2 791 645 un distributeur de ce type dont l'orifice de distribution est obturé avant utilisation par un organe d'obturation amovible. L'intérieur du réservoir ne communique donc pas avec l'extérieur et, selon ce document, le ressort qui agit sur une paroi déformable est comprimé à un état maximal, de sorte que l'épaisseur du distributeur peut être maintenu à un minimum. Ceci est une exigence primordiale lorsque l'on veut inclure un tel distributeur dans des magazines sous la forme d'échantillon de produit fluide. Même lorsque l'orifice de distribution est obturé, le ressort agit bien évidemment sur la paroi déformable, ce qui déforme inesthétiquement la paroi déformable qui présente alors un relief souvent irrégulier.

On connaît aussi des distributeurs de l'art antérieur dont la paroi d'actionnement n'est pas déformable, mais juste déplaçable.

La présente invention a pour but de remédier à cet inconvénient précité de l'art antérieur en définissant un distributeur de produit fluide dont les moyens de ressort ne nuisent pas à l'esthétique de la paroi d'actionnement, au moins avant utilisation du distributeur.

Pour atteindre ce but, la présente invention prévoit que les moyens de ressort coopèrent avec des moyens d'armement aptes à amener les moyens de ressort en sollicitation de la paroi d'actionnement à partir d'un état initial dans lequel les moyens de ressort ne sollicitent pas la paroi d'actionnement. Ainsi, les moyens de ressort n'agissent pas sur la paroi d'actionnement dans l'état initial et on se sert des moyens d'armement pour conférer aux moyens de ressort leur fonction véritable et souhaitée, c'est-à-dire de sollicitation de la paroi d'actionnement. Le distributeur de l'invention peut par conséquent être stocké avant utilisation dans un état dans lequel les moyens de ressort n'agissent pas sur la paroi d'actionnement. En l'absence de sollicitation, la paroi d'actionnement reste sans contrainte et peut ainsi présenter un aspect esthétique convenable.

L'esprit de l'invention réside dans le fait que les moyens de ressort ne remplissent leur fonction qu'au moment voulu, en l'occurrence juste avant l'utilisation du distributeur. La paroi d'actionnement, et ainsi le distributeur, peut alors rester dans un état parfaitement plat, apte à être utilisée en tant qu'échantillon dans les magazines.

Selon une forme de réalisation, les moyens d'armement sont situés hors du réservoir. Les moyens d'armement peuvent par exemple comprendre un organe d'actionnement pivotant. On peut cependant aussi imaginer un organe d'actionnement rotatif ou translatif.

Avantageusement, les moyens de ressort et les moyens d'armement sont réalisés de manière monobloc.

Selon un autre aspect de l'invention, les moyens de ressort s'étendent dans le réservoir sous la paroi d'actionnement. En variante, les moyens de ressort sont intégrés à la paroi d'actionnement.

Selon un autre aspect de l'invention, les moyens de ressort et les moyens d'armement sont reliés par une zone déformable. Avantageusement, la zone déformable est apte à former une ligne de pliage ou d'articulation par pivotement.

Selon un autre aspect de l'invention, les moyens de ressort et les moyens d'armement comprennent un élément pliable sensiblement rigide définissant une partie interne qui s'étend à l'intérieur du réservoir et une partie externe qui s'étend à l'extérieur du réservoir, la partie interne formant les moyens de ressort et la partie externe formant les moyens d'armement.

Selon une forme de réalisation pratique, le réservoir comprend deux feuilles dont une définit la paroi d'actionnement, l'élément pliable sensiblement rigide s'étendant entre les deux feuilles. Avantageusement, un substrat sensiblement rigide est interposé entre les deux feuilles, ledit substrat formant l'élément pliable sensiblement rigide.

Selon une forme de réalisation, le substrat comprend une partie de réservoir formant un évidement qui définit, avec les deux feuilles, ledit réservoir de produit fluide. Avantageusement, le substrat comprend en outre une partie d'actionnement reliée à la partie de réservoir le long d'une ligne de pliage. De préférence, la partie de réservoir et la partie d'actionnement ont des dimensions sensiblement identiques, de sorte qu'elles peuvent se superposer après pliage le long de la ligne de pliage. Avantageusement, la partie interne de l'élément pliable du substrat s'étend dans le même plan que la partie de réservoir, avant pliage de la partie d'actionnement du substrat formant la partie externe de l'élément pliable.

Selon une autre caractéristique de l'invention qui est déjà présente dans le document FR-A-2 791 645, l'orifice de distribution est obturé par un organe d'obturation amovible. Avantageusement, le réservoir ne contient presque que du produit fluide avant retrait de l'organe d'obturation amovible. Avant le retrait de l'organe d'obturation amovible, ou plus généralement avant utilisation du distributeur, on peut actionner les moyens d'armement de manière à activer les moyens de ressort en sollicitation de la paroi d'actionnement. Avant actionnement des moyens d'armement, les moyens de ressort sont inopérants sur la paroi d'actionnement.

Selon une autre forme de réalisation, les moyens d'armement sont situés dans le réservoir. Les moyens de ressort peuvent par exemple se présenter sous la forme d'une lame de ressort incorporant des moyens d'armement qui ne deviennent opérants qu'après la première détente de la lame.

Selon un autre mode de réalisation de l'invention, les moyens de ressort comprennent une plaque avant flexible et une plaque arrière, le réservoir étant situé entre les plaques avant et arrière, les moyens d'armement comprenant des moyens d'entretoise positionnables entre la plaque avant et la plaque arrière pour les éloigner au moins localement l'une de l'autre, la plaque avant flexible étant ainsi élastiquement déformable par rapprochement de la plaque arrière de manière à écraser le réservoir situé entre elles. Avantageusement, les moyens d'entretoise sont sélectivement déplaçables entre une position inopérante dans laquelle les deux plaques s'étendent sensiblement parallèlement correspondant à un état de volume minimal du réservoir et une position opérante dans laquelle les deux plaques sont espacées l'une de l'autre. Avantageusement, les moyens d'entretoise comprennent un rabat articulé solidaire de la plaque avant, respectivement arrière, au niveau d'une ligne d'articulation et définissant un bord d'appui destiné à venir en contact d'appui contre la plaque arrière, respectivement avant, ledit rabat étant sensiblement indéformable. Avantageusement, l'orifice de distribution est obturé par un organe d'obturation amovible, des moyens d'actionnement communs étant prévus pour consécutivement retirer l'organe d'obturation amovible et positionner les moyens d'entretoise entre les deux plaques. En variante, les moyens de ressort comprennent une plaque avant et une plaque arrière, le réservoir étant situé entre les plaques avant et arrière, les moyens d'armement comprenant des moyens d'entretoise positionnables entre la plaque avant et la plaque arrière pour les éloigner au moins localement l'une de l'autre, les moyens d'entretoise étant élastiquement déformables de manière à permettre un rapprochement des plaques avant et arrière et ainsi écraser le réservoir situé entre elles.

L'invention sera maintenant plus amplement décrite en référence aux dessins joints donnant à titre d'exemple non limitatif un mode de réalisation d'un distributeur selon l'invention.

Sur les figures :
- la figure 1 est une vue de dessus d'un distributeur selon l'invention dans lequel une feuille constitutive a été retirée,
- la figure 2 est une vue en perspective du distributeur de la figure 1 avec les deux feuilles partiellement retirées,
- la figure 3 est une vue en coupe transversale verticale à travers le distributeur de la figure 1 avec l'organe d'obturation amovible retiré,
- la figure 4 est une vue similaire à celle de la figure 3 en cours d'armement des moyens de ressort,
- la figure 5 est une vue similaire aux figures 3 et 4 précédentes montrant le distributeur en cours d'actionnement,
- les figures 6a et 6b sont des vues en coupe transversale à travers une variante de distributeur selon l'invention,
- la figure 7 est une vue en perspective éclatée d'un distributeur selon une autre forme de réalisation de l'invention,
- la figure 8 est une vue du distributeur de la figure 7 à l'état assemblé,
- la figure 9 est une vue en coupe transversale verticale longitudinale à travers le distributeur de la figure 8 en cours d'actionnement,
- la figure 10 est une vue en perspective éclatée latéralement d'une variante de réalisation du distributeur des figures 7 à 9,
- la figure 11 est une vue en coupe transversale verticale à travers le distributeur à l'état monté de la figure 10 en cours d'actionnement,
- la figure 12 est encore une autre variante de réalisation du distributeur des figures 7 à 9 en cours de fabrication, et
- les figures 13a, 13b et 13c sont des vues en coupe transversale à travers le distributeur de la figure 12, respectivement avant utilisation, en cours d'armement, et complètement armé.

Dans la forme de réalisation des figures 1 à 5, le distributeur de produit fluide comprend une plaque ou substrat 1 présentant par exemple une épaisseur de l'ordre de 1 à 2 mm et présentant également une certaine rigidité. On peut par exemple utiliser une plaque réalisée en un matériau plastique approprié. Outre le substrat 1, le distributeur comprend également deux feuilles 2 et 3 disposées de chaque côté du substrat 1. Au moins une des deux feuilles, en l'occurrence la feuille 2, est souple ou déformable. L'autre feuille 3 peut également être souple ou déformable. Toutefois, on peut également imaginer une feuille 3 qui soit parfaitement rigide ou même incorporée au substrat 1. En effet, il n'est pas exclut le substrat 1 puisse définir un fond tel que le forme la feuille 3.

Le substrat 1 forme également un orifice de distribution. Plus précisément, le substrat 1 peut comprendre ou former un logement dans lequel est reçue une pièce de support 4 qui définit l'orifice de distribution 41. Cette pièce de support 4 sert en outre à maintenir fixement une pièce de matière poreuse 5 apte à s'imbiber de produit fluide par capillarité. Bien entendu, il ne s'agit là que d'une forme de réalisation particulière, et on peut très bien imaginer des variantes de conception dans lesquelles l'orifice de distribution est directement formé par le substrat ou même, au niveau d'une des deux feuilles 2 et 3. En d'autre terme, le positionnement précis de l'orifice de distribution n'est pas une caractéristique critique pour la présente invention.

Selon l'invention, l'orifice de distribution 41 est obturé avant utilisation du distributeur par un organe d'obturation amovible 6 qui peut se présenter sous la forme d'une languette de préhension aisée. Pour démasquer l'orifice de distribution 41, il suffit de tirer sur la languette 6 de manière à l'arracher du substrat 1. Là encore, d'autres formes peuvent être imaginées pour l'organe d'obturation amovible.

Selon l'invention, le substrat 1 forme une partie de réservoir 10 et une partie d'actionnement 11 reliées ensemble au niveau d'une ligne de pliage AA qui est matérialisée au niveau du substrat 1 sous la forme de deux fenêtres 13 qui s'étendent dans l'axe de la ligne de pliage AA. Ces deux fenêtres allongées 13 réalisent une ligne de faiblesse qui traverse le substrat 1 de sorte que le substrat 1 a tendance à se plier en deux le long de la ligne de pliage AA si l'on exerce une poussée ou une traction sur la partie d'actionnement 11 en maintenant la partie de réservoir 10 fixe.

La partie de réservoir 10 forme un logement ou évidement interne 14 qui forme avec les deux feuilles 2 et 3 le réservoir de produit fluide 12. La pièce de support 4 qui est reçue dans le logement formé par le substrat 1 obture l'évidement 14 et maintient la pièce de matière poreuse 5 de manière à s'étendre à l'intérieur du réservoir 12, comme on peut le voir sur les figures 1 et 2. Ainsi, avant d'avoir retiré la languette d'obturation 6, l'intérieur du réservoir 12 est isolé de l'extérieur.

Pour la fixation des feuilles 2 et 3 sur le substrat 1, on peut par exemple utiliser une technique de collage, ou avantageusement de thermosoudage. Les feuilles 2 et 3 peuvent ainsi être fixées ou reliées au substrat 1 le long de lignes qui peuvent par exemple s'étendre tout autour de l'évidement 14 et/ou tout autour du contour extérieur du substrat 1 comme on le voit avec des lignes de croix sur la figure 1. Les feuilles 2 et 3 peuvent s'étendre sur la totalité du substrat 1, ou seulement sur une partie de celui-ci. Par exemple, les feuilles 2 et 3 ne peuvent s'étendre que sur la partie de réservoir 10 du substrat 1, et laisser la partie d'actionnement 11 dépourvue de revêtement de feuilles.

Selon l'invention, le réservoir 12 comprend des moyens de ressort 7 qui sont adaptés à solliciter la feuille 2 au niveau d'une paroi d'actionnement 21 qui est située au niveau du réservoir 12, comme on peut le voir sur les figures 2 et 4. Les moyens de ressort 7 ont pour fonction de solliciter la paroi d'actionnement 21 en éloignement de la feuille 3, ce qui n'est bien entendu possible qu'après retrait de l'organe d'obturation amovible 6. Lorsque l'organe d'obturation amovible 6 est en place et obture l'orifice de distribution 41, les moyens de ressort 7 peuvent également solliciter la paroi d'actionnement déformable 21, mais dans une mesure très limitée. Cela n'empêche cependant pas de conférer à la paroi d'actionnement déformable 21 un aspect tout à fait inesthétique dû à une déformation irrégulière.

Selon l'invention, les moyens de ressort 7 s'étendent à l'intérieur du réservoir 12 sous la paroi d'actionnement 21. Il n'est pas exclut que la paroi d'actionnement 21 soit reliée ou fixée aux moyens de ressort 7. Ceci n'est toutefois pas obligatoire. Les moyens de ressort 7 peuvent faire partie intégrante du substrat 1 comme c'est le cas dans la forme de réalisation des figures 1 à 5. Les moyens de ressort 7 peuvent par exemple se présenter sous la forme d'un lobe ou d'une palette qui s'étend à l'intérieur du réservoir 12. En pratique, cette palette 7 est obtenue lors de la formation de l'évidement 14 en laissant une partie centrale reliée à un bord de l'évidement 14 par un pont 9. Les moyens de ressort s'étendent alors à l'intérieur de l'évidement 14 sous la forme d'une presqu'île ou d'un isthme. Ceci ne constitue toutefois qu'une forme de réalisation qui est propre à celle des figures 1 à 5. On peut bien entendu imaginer d'autres formes pour les moyens de ressort. Une des caractéristiques essentielles réside dans le fait que les moyens de ressort s'étendent à l'intérieur du réservoir 12.

Etant donné que les moyens de ressort 7 sont formés ici directement par le substrat 1, ils présentent la même épaisseur que la partie du substrat 1 qui les entoure. Sans aucune sollicitation, les moyens de ressort 7 s'étendent exactement dans le même plan que la partie de réservoir 10 qui les entoure. Par conséquent, les moyens de ressort 7 ne sollicitent pas la paroi déformable 21 en déformation : celle-ci peut donc rester sans contrainte dans un état esthétique convenable.

Selon l'invention, les moyens de ressort 7 coopèrent avec des moyens d'armement qui se présentent ici sous la forme de la partie d'actionnement 11 constituée par le substrat 1. Plus précisément, le lobe ou la palette de ressort 7 communique avec la partie d'actionnement 11 par l'intermédiaire du pont 9 qui se relie à la partie d'actionnement 11 entre les deux fenêtre allongées 13. Par conséquent, la ligne de pliage AA passe entre le pont 9 et la partie d'actionnement 11 de substrat. En regardant la figure 1, on peut même dire que la partie d'actionnement 11 n'est reliée qu'au pont 9 étant donné que les fenêtres allongées 13 séparent pratiquement entièrement la partie d'actionnement 11 de la partie de réservoir 10. Le pont 9 constitue pratiquement la seule liaison solide et sensiblement rigide entre les moyens de ressort 7 et la partie d'actionnement 11 qui forme les moyens d'armement selon l'invention.

De ce fait, un pivotement de la partie d'actionnement 11 le long de la ligne de pliage AA en maintenant la partie de réservoir 10 fixement a pour effet de faire pivoter la palette 7 et le pont 9 dans le même sens mais au-delà de la ligne de pliage AA du fait de la liaison relativement rigide qui les relie, en l'occurrence le pont 9. Toutefois, l'entraînement des moyens de ressort 7 par la partie d'actionnement 11 est très vite limité et stoppé par la feuille 2 qui est reliée au substrat 1. Les moyens de ressort 7 vont déformer la feuille 2 pour définir la paroi d'actionnement 21 jusque dans un état de déformation maximale qui correspond au volume maximal du réservoir 12. Ceci n'est cependant vrai qu'après retrait de l'organe d'obturation amovible 6. Lorsque l'organe d'obturation amovible 6 est encore en place, la palette 7 sera bien entendu sollicitée contre la paroi d'actionnement 21, mais celle-ci ne se déformera que très légèrement. En continuant à faire pivoter la partie d'actionnement 11 autour de la ligne de pliage AA, il se crée un pli entre la partie d'actionnement 11 et le pont 9 au niveau de la ligne de pliage AA entre les deux fenêtres allongées 13, cet endroit étant désigné par la référence numérique 91 sur la figure 1. Une fois le pli formé, on peut continuer à faire pivoter la partie d'actionnement 11 jusqu'à ce qu'elle vienne en contact de la partie de réservoir 10 comme représenté sur les figures 4 et 5. Plus précisément, c'est la partie d'actionnement 11 qui vient en contact de la feuille 3 fixée à la partie de réservoir 10 du substrat 1. Avantageusement, la partie d'actionnement 11 présente des dimensions sensiblement identiques ou même parfaitement identiques à celles de la partie de réservoir 10 de sorte qu'une fois complètement reliée, la partie d'actionnement 11 vient se placer exactement sous la partie de réservoir 10. Si l'organe d'obturation amovible 6 a été retiré préalablement, comme c'est le cas sur la séquence des figures 3, 4 et 5, le pivotement de la partie d'actionnement 11 a pour effet de déplacer les moyens de ressort 7 à l'intérieur du réservoir 12 de manière à venir appuyer contre la paroi d'actionnement 21 (figure 4). Une fois les parties 10 et 11 superposées, il suffit d'appuyer sur la paroi d'actionnement à l'aide d'un doigt à l'encontre des moyens de ressort 7 pour distribuer une dose de produit fluide (figure 5). Le déplacement par pivotement des moyens de ressort 7 sous l'effet du pivotement de la partie d'actionnement 11 est bien entendu rendu possible du fait que de l'air peut pénétrer à l'intérieur du réservoir 12 à travers l'orifice de distribution 41 une fois que celui-ci est libéré de l'organe d'obturation amovible 6. On peut également commencer par replier la partie d'actionnement 11 sur la partie de réservoir 10 alors que l'organe d'obturation amovible 6 est encore toujours en place et obture l'orifice de distribution 41. Dans ce cas, les moyens de ressort 7 sont sollicités de la même manière contre la paroi d'actionnement 21 mais celle-ci est pratiquement empêchée de se déformer du fait que l'air ne peut pas pénétrer dans le réservoir 12. Les moyens de ressort 7 appuient cependant pleinement contre la paroi d'actionnement 21 et ce n'est qu'au moment du retrait de l'organe d'obturation amovible 6 que les moyens de ressort 7 peuvent se détendre légèrement et augmenter le volume interne du réservoir 12 en déformant la paroi d'actionnement 21. Dans un cas comme dans l'autre, on voit qu'il est possible de rendre les moyens de ressort opérants en actionnant les moyens d'armement que peu ou très peu de temps avant l'utilisation du distributeur. Par conséquent, pendant tout le temps de stockage du distributeur, c'est à dire depuis le moment de sa fabrication jusqu'au moment de son utilisation, les moyens de ressort peuvent rester totalement inopérants ce qui laisse la paroi d'actionnement 21 sans contrainte dans un état esthétique convenable.

Les moyens de ressort 7 et les moyens d'armement 11 peuvent également être considérés comme un élément pliable sensiblement rigide qui définit une partie interne, en l'occurrence la palette 7 et le pont 9, qui s'étend à l'intérieur du réservoir 12 et une partie externe, en l'occurrence la partie d'actionnement 11 qui s'étend à l'extérieur du réservoir. Un tel élément est pliable au niveau de la partie de ligne 91. On peut par exemple imaginer l'utilisation d'un tel élément pliable dans un distributeur comprenant uniquement deux feuilles souples reliées ensemble, c'est à dire en l'absence d'un substrat 1 comme c'est le cas dans l'exemple utilisé pour illustrer la présente invention. L'élément pliable pourrait alors se présenter sous la forme d'une languette ou d'une lamelle dont une partie pénètre à l'intérieur du réservoir et dont l'autre partie est située à l'extérieur du réservoir. En repliant la partie externe sur la partie interne, il se créerait automatiquement une déformation de la paroi d'actionnement formée par une des deux feuilles souples. Ceci revient un peu à supprimer la partie de réservoir 10 du substrat 1. La pièce de support 4 serait alors coincée ou fixée directement entre les deux feuilles.

En référence aux figures 6a et 6b, on voit un distributeur comprenant d'autres moyens de ressort, incorporant directement les moyens d'armement. Le distributeur est formé à partir de deux feuilles ou une coque et une feuille ou une coque et une plaque : dans l'exemple représenté, il s'agit d'une coque 2 et d'une feuille 3. Tout comme dans l'exemple précédent, une pièce de support 4 est fixée entre la coque et la feuille et définit l'orifice de sortie 41 qui est obturé par une languette arrachable 6. Un réservoir 12 est formé entre la coque 2 et la feuille 3. Ce réservoir contient un ressort 7' qui a pour effet de solliciter la coque en éloignement de la feuille. Ce ressort 7' comprend deux branches 71 et 72 reliées ensemble par un coude 70. Le ressort comprend aussi une patte 73 qui s'étend à partir de la branche 71 vers la branche 72. La branche 72 forme une butée 74 contre laquelle l'extrémité libre de la patte peut venir en butée et y rester bloquée.

Sur la figure 6a, on voit le ressort 7' à l'état comprimé avec les branches s'étendant sensiblement parallèlement. La patte s'étend alors entre les branches avec son extrémité libre située au-delà de la butée 74, en direction du coude. La patte est contrainte élastiquement et agit faiblement de manière à écarter les deux branches. Si l'on relâche le ressort, ce qui se fait automatiquement lorsque l'on retire la languette 6 du fait de la pénétration d'air dans le réservoir, l'extrémité libre de la patte va se positionner derrière la butée. Le ressort est alors armé. En appuyant sur le ressort, ce qui se fait en appuyant sur la coque 2, l'extrémité libre de la patte vient en appui contre la butée 74. En continuant à appuyer, la branche 72 et avantageusement la patte 73 vont légèrement fléchir de manière élastique comme représenté en traits pointillés sur la figure 6b.

Ce ressort 7' présente une faible raideur dans la position de la figure 6a et une raideur bien plus grande dans la position de la figure 6b. La patte sert de moyens pour armer le ressort. Mais dans ce mode de réalisation, les moyens d'armement sont situés à l'intérieur du réservoir et avantageusement intégrés au ressort.

On se référera maintenant aux figures 7, 8 et 9 qui représentent un troisième mode de réalisation de l'invention. Ce distributeur comprend une poche de produit fluide liquide ou pulvérulent 23, qui est ici réalisée à partir d'une feuille souple déformable repliée sur elle-même de manière à définir une feuille inférieure 233 et une feuille supérieure 232. Les feuilles 232 et 233 sont jointes au niveau d'un pli de liaison 230. Une feuille 231 est percée d'un orifice de sortie ou de distribution 231. Les deux feuilles 232 et 233 sont fixées ensemble de manière étanche sur leur périphérie libre. La fixation étanche des deux feuilles peut être avantageusement réalisée par thermosoudage. On définit ainsi entre les deux feuilles un réservoir de produit fluide 12 de volume variable étant donné que les feuilles 232 et 233 sont réalisées en un matériau souple déformable. Les feuilles forment alors chacune une paroi d'actionnement. Avantageusement, le réservoir 12 comprend une pièce de matière poreuse 234 apte à s'imbiber ou à s'imprégner de produit fluide liquide ou pulvérulent. De préférence, la pièce 234 est positionnée au contact direct de l'orifice de distribution 231. La pièce 234 peut par exemple être fixée sur la feuille 233 ou sur la feuille 232.

Le distributeur comprend également des moyens de ressort et d'armement qui se présentent ici sous la forme d'une plaque supérieure 75 et d'une plaque inférieure 76. Les deux plaques 75 et 76 sont ici représentées de manière séparée, mais on aurait également pu utiliser un morceau de plaque unique relié par un pli de liaison, comme c'est le cas pour les feuilles constitutives de la poche 23. La plaque supérieure 75 définit une zone sensiblement centrale 7" qui va servir de moyens de ressort de rappel, comme on le verra ci-après. La plaque 75 est également formée avec une ouverture 751 à l'intérieur de laquelle peut se loger un organe d'obturation amovible 6. D'autre part, la plaque 75 est formée avec une ligne de pliage 752 qui délimite un rabat d'extrémité 753, qui peut ainsi être articulé par pivotement autour de cette ligne 752. Ce rabat 753. va servir de moyens d'armement sous la forme de moyens d'entretoise, comme on le verra ci-après. Le rabat 753 est en outre pourvu d'une petite languette de blocage 754 dont la fonction sera expliquée ci-après.

Quant à la plaque inférieure 76, elle peut également définir des moyens de ressort de rappel 7" au niveau de sa partie centrale par exemple. En outre, la plaque inférieure 76 est formée avec une fenêtre 764 destinée à recevoir la languette de blocage 754 de la plaque supérieure 75.

Les plaques 75 et 76 sont destinées à être fixées ensemble sur leur périphérie, hormis au niveau du rabat 753 correspondant à la fenêtre 764. Les deux plaques peuvent ainsi être avantageusement thermosoudées sur trois de leurs côtés en forme de U. On obtient ainsi une sorte d'enveloppe scellée sur trois côtés et ouvert sur le côté où est formé le rabat articulé 753. La poche souple 23 est disposée entre les deux plaques 75 et 76 à l'intérieur de l'enveloppe qu'elles forment ensemble. L'orifice de distribution 231 est positionné avantageusement de manière centrale au niveau de l'ouverture 751. Ainsi, l'organe d'obturation amovible peut être disposé dans l'ouverture 751 en obturant de manière étanche l'orifice de distribution 231. La poche 23 peut avantageusement être fixée à l'intérieur de l'enveloppe constituée par les deux plaques.

Lorsque le rabat 753 s'étend dans le même plan que le restant de la plaque 75, comme représenté sur les figures 7 et 8, la plaque 75 s'étend sensiblement parallèlement à la plaque 76, avec la poche souple 23 intercalée entre elles. La poche souple 23 ne contient avantageusement que très peu de produit fluide, de sorte qu'elle peut présenter une configuration particulièrement plate. Ainsi, lorsque disposée entre les deux plaques 75 et 76, elle ne crée qu'une faible surépaisseur, et ainsi les deux plaques 75 et 76 semblent être superposées avec presque rien entre elles. Ceci est représenté sur la figure 8. L'épaisseur cumulée du distributeur peut être de l'ordre de 2 à 3 mm. Elle correspond sensiblement aux épaisseurs cumulées des deux plaques 75 et 76, des deux feuilles 232 et 233 et de l'épaisseur de la pièce de matière poreuse 234. Le distributeur est alors dans un état de repos approprié pour son transport et son stockage. Les feuilles 232 et 233 de la poche souple 23, qui forment en partie les parois d'actionnement de la poche souple 23, ne sont soumises à aucune contrainte. De même, les plaques 75 et 76 ne sont soumises à aucune contrainte.

La feuille 232 est avantageusement fixée à la plaque 75 et la feuille 233 est avantageusement fixée à la feuille 76, hormis au niveau et à proximité de la ligne de pliage 230.

Pour armer le distributeur, il suffit de faire pivoter le rabat 753 autour de la ligne d'articulation 752 en direction de la plaque inférieure 76, comme cela est représenté par la petite flèche et les traits pointillés de la figure 9. La ligne de pliage 752 est avantageusement réalisée de manière courbe, par exemple en forme d'arc de cercle. De manière symétrique, le bord du rabat où est formée la languette peut également être réalisé de manière courbe. Ainsi, lorsque le rabat 753 pivote vers le bas en direction de la plaque inférieure 76, la plaque 75 et la plaque 76 prennent une courbure correspondant à la ligne de pliage 752 et au bord libre. Le rabat 753 est articulé par pivotement jusqu'à ce que son bord libre vienne en appui sur la plaque 76 et sa petite languette de blocage 754 vienne se loger à l'intérieur de la fenêtre 764 formée dans la plaque inférieure 76. Ceci est représenté sur la figure 9. Le rabat 753 s'étend alors de manière sensiblement perpendiculaire, à la fois à la plaque 75 et à la plaque 76. Du fait de l'engagement de la languette 754 dans la fenêtre 764, le rabat 753 est bloqué en position. Le rabat 753 peut par exemple être réalisé de manière rigide. Il constitue ainsi des moyens d'entretoise qui permettent de maintenir les deux plaques 75 et 76 éloignées l'une de l'autre.

Etant donné que la feuille 232 est fixée à la plaque 75 et la feuille 233 à la plaque 76, l'écartement des deux plaques du fait de l'interposition du rabat d'entretoise 753 a pour effet également d'écarter les deux feuilles 232 et 233 l'une de l'autre. Le volume interne du réservoir 12 augmente ainsi par entrée d'air à travers l'orifice de distribution 231, et avantageusement à travers la pièce de matière poreuse 234. Bien entendu, ceci n'est possible qu'après retrait de l'organe d'obturation amovible 6. En effet, il n'est pratiquement pas possible, sauf à détruire le distributeur, de rabattre le rabat 753 pour le positionner tel que représenté sur la figure 9 sans avoir préalablement retiré l'organe d'obturation 6. L'écartement des plaques 75 et 76 n'est possible que si de l'air peut pénétrer à l'intérieur du réservoir 12. Selon l'invention, les plaques 75 et 76, particulièrement au niveau où elles forment les moyens de ressort 7", sont réalisées en un matériau élastiquement déformable qui leur confère cette caractéristique d'élasticité de rappel. Ainsi, une fois le distributeur dans la configuration représentée sur la figure 9, on peut l'actionner en appuyant sur la plaque 75 au niveau 7" à l'aide d'un doigt et en maintenant l'autre plaque 76 au niveau 7" à l'aide d'un autre doigt. Dans cette forme de réalisation, les plaques 75 et 76 forment chacune des moyens de ressort de rappel. On peut toutefois imaginer une forme de réalisation dans laquelle seulement une seule des plaques forme des moyens de rappel élastique, alors que l'autre plaque peut être parfaitement rigide et servir de surface de réaction. En l'occurrence, dans la forme de réalisation de la figure 9, on peut déformer les deux plaques 75 et 76 au niveau de 7", ce qui a pour effet de déplacer les feuilles 232 et 233 en rapprochement l'une de l'autre en déformant la partie de pli 230. Ceci a pour effet de mettre le réservoir 12 sous pression et ainsi de refouler un mélange d'air de produit fluide à travers l'orifice de distribution. Le produit fluide est de préférence imprégné dans la pièce de matière poreuse 234, et l'air contenu dans le restant du réservoir traverse la pièce de matière poreuse pour entraîner avec lui le produit fluide.

On peut ainsi remarquer que le rabat d'entretoise 753 forme des moyens d'armement permettant d'amener les plaques 75 et 76 dans une configuration espacée telle qu'elles forment des moyens de ressort associés aux parois d'actionnement 232 et 233 de la poche souple 23.

Les moyens de ressort et d'armement se présentent ici sous la forme d'une enveloppe qui entoure la poche souple 23. On peut également imaginer des formes de réalisation dans lesquelles les moyens de ressort et d'armement se présentent sous la forme de deux bandes ou lames étroites dont une comprend un rabat d'entretoise d'armement. La poche souple 23 serait alors disposée entre ces deux bandes.

On peut également remarquer que les moyens d'armement, à savoir le rabat 753, sont réalisés de manière monobloc par la plaque 75. Il aurait également pu être réalisé de manière monobloc par la plaque 76. Il aurait également été possible de rapporter le rabat sur une des deux plaques.

Dans ce mode de réalisation, le rabat 753 est rigide, et au moins une des deux plaques au niveau de 7" est réalisée de manière élastiquement déformable. On peut également imaginer une forme de réalisation dans laquelle le rabat 753 est élastiquement déformable par flexion, alors que les deux plaques 75 et 76 sont sensiblement indéformables ou rigides. Dans ce cas, les moyens d'armement forment également les moyens de ressort. Le rabat et les plaques peuvent aussi être déformables.

Les figures 10 et 11 représentent une variante de réalisation du distributeur des figures 7 à 9. Il se différencie du mode de réalisation précédent en ce qu'il ne comporte pas de poche souple distincte contenant le produit fluide. Ce distributeur comprend une plaque avant 75' et une plaque arrière 76'. La plaque 75' forme un orifice de distribution 755 ainsi qu'une fenêtre 764. La plaque 76' forme une ligne de pliage et de pivotement 752 délimitant un rabat d'entretoise d'armement 753. Les deux plaques 75' et 76' forment chacune une zone de ressort 7". Les feuilles 75' et 76' sont fixées ensemble, avantageusement par thermosoudage sur leur périphérie, à l'exception du côté où se trouvent le rabat 753 et la fenêtre 764. La fixation doit être étanche. En effet, dans ce mode de réalisation, les feuilles 75' et 76' forment ensemble le réservoir de produit fluide 12. Ils peuvent également contenir une pièce de matière poreuse 234, avantageusement fixée à la feuille 75' ou à la feuille 76'. Pour compléter le réservoir au niveau du rabat 753, il est prévu une paroi d'articulation 230' qui est fixée de manière étanche sur toute sa périphérie, à la fois à la plaque 75' et à la plaque 76'. Le réservoir est ainsi défini par les deux plaques et la paroi d'articulation 230'.

L'armement de ce distributeur s'effectue de la même manière que dans le mode de réalisation précédent. Le rabat 753 peut être rabattu vers la plaque 76' de manière à engager la languette 754 dans la fenêtre 764. Ainsi, les deux plaques 75' et 76' sont éloignées l'une de l'autre en augmentant le volume interne du réservoir 12. Ceci n'est bien entendu possible qu'après retrait de l'organe d'obturation amovible 6. Il suffit ensuite d'appuyer sur les plaques 75' et 76' pour les rapprocher l'une de l'autre et ainsi diminuer le volume interne du réservoir 12 pour refouler du produit fluide à travers la pièce de matière poreuse 234 et l'orifice de distribution 755.

Les plaques 75' et 76' sont ici élastiquement déformables au niveau de leurs zones 7", mais on peut également prévoir qu'elles soient parfaitement rigides et que le rabat 753 soit réalisé de manière élastiquement déformable.

On se référera maintenant aux figures 12, 13a, 13b et 13c pour expliquer une autre variante de réalisation du distributeur des figures 7 à 11. Ce distributeur comprend également deux plaques 75" et 76" reliées entre elles au niveau d'un pli de liaison 756. Les deux plaques 75' et 76" peuvent ainsi être réalisées de manière monobloc. La plaque 75" comprend une ouverture 751 et une fenêtre 755. La plaque 76" forme un rabat 763 relié au restant de la plaque par une ligne d'articulation 762. En position initiale, le rabat 763 est replié et plaqué sur la plaque 76", comme on peut le voir sur la figure 12. Une poche souple 23 est dotée d'un orifice de distribution 231 et avantageusement d'une pièce de matière poreuse 234. La poche 23 est disposée entre les deux plaques. L'orifice de distribution 231 est disposé au niveau de l'ouverture 751. Selon ce mode de réalisation, une bande d'ouverture 62, qui fait fonction de moyens d'actionnement, comprend une extrémité 621 reliée au rabat 763 et une extrémité opposée de traction 622. Entre ces deux extrémités, la bande passe au niveau de l'orifice de distribution 231 pour y former un organe d'obturation amovible 6. La bande 62 s'étend ainsi du rabat 763 jusqu'à l'orifice de distribution 231 ; ensuite la bande forme un pli de sorte qu'elle s'étend sur la première partie de bande. Ceci est visible sur la figure 12. Une fois la plaque 75" rabattue et fixée sur la plaque 76", seule l'extrémité de traction 622 dépasse de l'enveloppe constituée par les plaques. Bien entendu, les parois d'actionnement de la poche 23 sont respectivement fixées aux plaques 75" et 76". Avant utilisation, le distributeur est tel que représenté sur la figure 13a. En tirant la bande en la saisissant par l'extrémité de traction 622, on commence par retirer l'organe d'obturation amovible 6 de l'orifice de distribution 231. Ceci est représenté sur la figure 13b. En continuant à tirer sur la bande 62 on fait pivoter le rabat 763 autour de la ligne 762 jusqu'à ce que sa languette 766 vienne se loger dans la fenêtre 755. Une traction supplémentaire peut par exemple servir à désolidariser la bande 62 du rabat 763. On se retrouve alors avec un distributeur identique à celui de la figure 9.

Cette bande d'actionnement 62 remplit donc une double fonction, à savoir celle de retrait de l'organe d'obturation amovible et d'armement.

Dans les trois formes de réalisation principales, à savoir celles des figures 1 à 5, des figures 6a et 6b et des figures 7 à 13c, des moyens d'armement permettent d'amener des moyens de ressort initialement inopérants dans une configuration de sollicitation dans laquelle ils entraînement élastiquement au moins une paroi d'actionnement d'un réservoir dans un état de volume maximal du réservoir. Ces trois formes de réalisation peuvent bien entendu être protégées séparément. Certaines de leurs caractéristiques peuvent même être combinées.

## Revendications

1. Distributeur de produit fluide comprenant :
- un réservoir de produit fluide (12) définissant au moins une paroi d'actionnement (21 ; 232, 233 ; 75', 76') apte à être déplacée,
- un orifice de distribution (41 ; 231 ; 755), et
- des moyens de ressort (7 ; 7' ; 7". 7"') adaptés à solliciter la paroi d'actionnement dans un état de volume maximal du réservoir,
**caractérisé en ce que** les moyens de ressort (7 ; 7' ; 7" ; 7''') coopèrent avec des moyens d'armement (11 ; 73 ; 753 ; 763) aptes à amener les moyens de ressort en sollicitation de la paroi d'actionnement à partir d'un état initial dans lequel les moyens de ressort ne sollicitent pas la paroi d'actionnement.

2. Distributeur selon la revendication 1, dans lequel les moyens d'armement (11 ; 753 ; 763) sont situés hors du réservoir.

3. Distributeur selon la revendication 1 ou 2, dans lequel les moyens d'armement comprennent un organe d'actionnement pivotant (11 ; 753 ; .763).

4. Distributeur selon l'une quelconque des revendications précédentes, dans lequel les moyens de ressort (7 ; 7" ; 7''') et les moyens d'armement (11 ; 753 ; 763) sont réalisés de manière monobloc.

5. Distributeur selon l'une quelconque des revendications précédentes, dans lequel les moyens de ressort (7 ; 7" ; 7''') et les moyens d'armement (11 ; 753 ; 763) sont reliés par une zone déformable (91 ; 752 ; 762).

6. Distributeur selon la revendication 5, dans lequel la zone déformable est apte à former une ligne de pliage (AA ; 752 ; 762).

7. Distributeur selon l'une quelconque des revendications précédentes, dans lequel les moyens de ressort (7 ; 7") sont intégrés à la paroi d'actionnement (21).

8. Distributeur selon l'une quelconque des revendications précédentes, dans lequel les moyens de ressort (7) s'étendent dans le réservoir (12) sous la paroi d'actionnement (21).

9. Distributeur selon l'une quelconque des revendications précédentes, dans lequel les moyens de ressort (7) et les moyens d'armement (11) comprennent un élément pliable sensiblement rigide (7, 9, 11) définissant une partie interne qui s'étend à l'intérieur du réservoir et une partie externe qui s'étend à l'extérieur du réservoir, la partie interne formant les moyens de ressort et la partie externe formant les moyens d'armement.

10. Distributeur selon la revendication 9, dans lequel le réservoir (12) comprend deux feuilles (2, 3) dont une définit une paroi d'actionnement (21), l'élément pliable sensiblement rigide (7, 9, 11) s'étendant entre les deux feuilles.

11. Distributeur selon la revendication 10, dans lequel un substrat sensiblement rigide (1) est interposé entre les deux feuilles (2, 3), ledit substrat (1) formant l'élément pliable sensiblement rigide.

12. Distributeur selon la revendication 11, dans lequel le substrat (1) comprend une partie de réservoir (10) formant un évidement (14) qui définit, avec les deux feuilles (2, 3), ledit réservoir de produit fluide (12).

13. Distributeur selon la revendication 12, dans lequel le substrat (1) comprend en outre une partie d'actionnement (11) reliée à la partie de réservoir (10) le long d'une ligne de pliage (91).

14. Distributeur selon la revendication 13, dans lequel la partie de réservoir (10) et la partie d'actionnement (11) ont des dimensions sensiblement identiques, de sorte qu'elles peuvent se superposer après pliage le long de la ligne de pliage.

15. Distributeur selon la revendication 14, dans lequel la partie interne (7, 9) de l'élément pliable du substrat (1) s'étend dans le même plan que la partie de réservoir (10), avant pliage de la partie d'actionnement (11) du substrat (1) formant la partie externe de l'élément pliable.

16. Distributeur selon la revendication 1, dans lequel les moyens d'armement (73) sont situés dans le réservoir (12).

17. Distributeur selon l'une quelconque des revendications 1 à 7, dans lequel les moyens de ressort (7" ; 7''') comprennent une plaque avant flexible (75 ; 75' ; 75") et une plaque arrière (76 ; 76' ; 76"), le réservoir (12) étant situé entre les plaques avant et arrière, les moyens d'armement comprenant des moyens d'entretoise (753 ; 763) positionnables entre la plaque avant et la plaque arrière pour les éloigner au moins localement l'une de l'autre, 1a plaque avant flexible étant ainsi élastiquement déformable par rapprochement de la plaque arrière de manière à écraser le réservoir situé entre elles.

18. Distributeur selon la revendication 17, dans lequel les moyens d'entretoise sont réalisés de manière monobloc par la plaque avant ou la plaque arrière.

19. Distributeur selon la revendication 17 ou 18, dans lequel les moyens d'entretoise sont sélectivement déplaçables entre une position inopérante dans laquelle les deux plaques s'étendent sensiblement parallèlement correspondant à un état de volume minimal du réservoir et une position opérante dans laquelle les deux plaques sont espacées l'une de l'autre.

20. Distributeur selon la revendication 17, 18 ou 19, dans lequel les moyens d'entretoise comprennent un rabat articulé (753 ; 763) solidaire de la plaque avant respectivement arrière au niveau d'une ligne d'articulation (752 ; 762) et définissant un bord d'appui destiné à venir en contact d'appui contre la plaque arrière respectivement avant, ledit rabat étant sensiblement indéformable.

21. Distributeur selon l'une quelconque des revendications 17 à 20, dans lequel les plaques sont fixées l'une à l'autre sur leurs périphéries, excepté au niveau d'un côté ouvert où sont situés les moyens d'entretoise.

22. Distributeur selon l'une quelconque des revendications précédentes, dans lequel le réservoir (12) est formé par une poche souple (23) disposée entre les plaques avant et arrière.

23. Distributeur selon l'une quelconque des revendications 17 à 21, dans lequel le réservoir (12) est formé par les plaques avant et arrière.

24. Distributeur selon l'une quelconque des revendications 17 à 23, dans lequel l'orifice de distribution est obturé d'un organe d'obturation amovible (6), des moyens d'actionnement communs (62) étant prévus pour consécutivement retirer l'organe d'obturation amovible et positionner les moyens d'entretoise entre les deux plaques.

25. Distributeur selon la revendication 24, dans lequel les moyens d'actionnement communs comprennent une bande (62) définissant une première extrémité (621) reliée aux moyens d'entretoise et une seconde extrémité de traction (622), l'organe d'obturation amovible (6) étant solidaire de la bande, de sorte qu'une traction sur la bande au niveau de la seconde extrémité de traction entraîne, dans un premier temps, le retrait de l'organe d'obturation amovible et, dans un deuxième temps, le positionnement des moyens d'entretoise entre les deux plaques.

26. Distributeur selon l'une quelconque des revendications 1 à 7, dans lequel comprenant une plaque avant (75 ; 75' ; 75") et une plaque arrière (76 ; 76' ; 76"), le réservoir (12) étant situé entre les plaques avant et arrière, les moyens d'armement comprenant des moyens d'entretoise (753 ; 763) positionnables entre la plaque avant et la plaque arrière pour les éloigner au moins localement l'une de l'autre, les moyens d'entretoise étant élastiquement déformables de manière à permettre un rapprochement des plaques avant et arrière et ainsi écraser le réservoir situé entre elles.

27. Distributeur selon l'une quelconque des revendications précédentes, dans lequel les moyens d'armement forment les moyens de ressort.

28. Distributeur selon l'une quelconque des revendications précédentes, dans lequel l'orifice de distribution (41) est obturé par un organe d'obturation amovible (6).

29. Distributeur selon la revendication 28, dans lequel le réservoir (12) ne contient presque que du produit fluide avant retrait de l'organe d'obturation amovible (6).

## Patentansprüche

1. Abgabevorrichtung für ein fluidförmiges Produkt, die folgende Bestandteile umfasst:
• Einen Behälter (12) für das fluidförmige Produkt, der wenigstens eine Betätigungswand (21; 232, 233; 75', 76') aufweist, die verschiebbar ist,
• eine Abgabeöffnung (41; 231; 755), und
• Federeinrichtungen (7; 7'; 7"; 7'''), die geeignet sind, die Betätigungswand in einen Zustand vorzuspannen, in dem der Behälter ein maximales Volumen aufweist,
**dadurch gekennzeichnet, dass** die Federeinrichtungen (7; 7'; 7"; 7''') mit Spanneinrichtungen (11; 73; 753; 763) zusammenwirken, die geeignet sind, die Federeinrichtungen ausgehend von einem Anfangszustand, in welchem die Federeinrichtungen die Betätigungswand nicht vorspannen, in einen Vorspannzustand für die Betätigungswand zu bringen.

2. Abgabevorrichtung nach Anspruch 1, bei der die Spanneinrichtungen (11; 753; 763) außerhalb des Behälters angeordnet sind.

3. Abgabevorrichtung nach Anspruch 1 oder 2, bei der die Spanneinrichtungen ein schwenkbares Betätigungsorgan (11; 753; 763) umfassen.

4. Abgabevorrichtung nach einem der vorhergehenden Ansprüche, bei der die Federeinrichtungen (7; 7"; 7''') und die Spanneinrichtungen (11; 753; 763) in einstückiger Weise ausgebildet sind.

5. Abgabevorrichtung nach einem der vorhergehenden Ansprüche, bei der die Federeinrichtungen (7; 7"; 7''') und die Spanneinrichtungen (11; 753; 763) durch eine verformbare Zone (91; 752; 762) verbunden sind.

6. Abgabevorrichtung nach Anspruch 5, bei der die verformbare Zone in der Lage ist, eine Faltlinie (AA; 752; 762) zu bilden.

7. Abgabevorrichtung nach einem der vorhergehenden Ansprüche, bei der die Federeinrichtungen (7; 7") in die Betätigungswand (21) integriert sind.

8. Abgabevorrichtung nach einem der vorhergehenden Ansprüche, bei der die Federeinrichtungen (7) sich in dem Behälter (12) unter der Betätigungswand (21) erstrecken.

9. Abgabevorrichtung nach einem der vorhergehenden Ansprüche, bei der die Federeinrichtungen (7) und die Spanneinrichtungen (11) ein faltbares, im wesentlichen starres Element (7, 9, 11) umfassen, das einen inneren Teil aufweist, der sich im Inneren des Behälters erstreckt, und einen äußeren Teil, der sich außerhalb des Behälters erstreckt, wobei der innere Teil die Federeinrichtungen und der äußere Teil die Spanneinrichtungen bildet.

10. Abgabevorrichtung nach Anspruch 9, bei der der Behälter (12) zwei Folien (2, 3) umfasst, von denen die eine eine Betätigungswand (21) bildet, wobei sich das faltbare, im wesentlichen starre Element (7, 9, 11) zwischen den beiden Folien erstreckt.

11. Abgabevorrichtung nach Anspruch 10, bei der ein im wesentlichen starres Substrat (1) zwischen den beiden Folien (2, 3) angeordnet ist, wobei das Substrat (1) das faltbare, im wesentlichen starre Element bildet.

12. Abgabevorrichtung nach Anspruch 11, bei der das Substrat (1) einen Behälterteil (10) umfasst, der eine Vertiefung (14) bildet, die zusammen mit den beiden Folien (2, 3) den Behälter für das fluidförmige Produkt (12) bildet.

13. Abgabevorrichtung nach Anspruch 12, bei der das Substrat (1) weiterhin einen Betätigungsteil (11) umfasst, der längs der Faltlinie (91) mit dem Behälterteil (10) verbunden ist.

14. Abgabevorrichtung nach Anspruch 13, bei der der Behälterteil (10) und der Betätigungsteil (11) im wesentlichen identische Abmessungen derart aufweisen, dass sie nach dem Umfalten längs der Umfaltlinie einander überlagern können.

15. Abgabevorrichtung nach Anspruch 14, bei der der innere Teil (7, 9) des faltbaren Elementes des Substrates (1) vor dem Falten des Betätigungsteils (11) des Substrates (1) in der gleichen Ebene wie der Behälterteil (10) liegt, der den äußeren Teil des faltbaren Elementes bildet.

16. Abgabevorrichtung nach Anspruch 1, bei der sich die Spanneinrichtungen (73) im Behälter (12) befinden.

17. Abgabevorrichtung nach einem der Ansprüche 1 bis 7, bei der die Federeinrichtungen (7";7''') eine flexible vordere Platte (75; 75'; 75") und eine hintere Platte (76; 76'; 76") umfassen, wobei sich der Behälter (12) zwischen der vorderen und der hinteren Platte befindet, und wobei die Spanneinrichtungen Stegeinrichtungen (753; 763) umfassen, die zwischen der vorderen und der hinteren Platte positionierbar sind, um sie wenigstens örtlich voneinander weg zu bewegen, wobei die vordere flexible Platte ebenfalls durch eine Annäherung der hinteren Platte in der Weise elastisch verformbar ist, dass sie den zwischen ihnen angeordneten Behälter zerdrückt.

18. Abgabevorrichtung nach Anspruch 17, bei der die Stegeinrichtungen einstückig mit der vorderen oder der hinteren Platte ausgebildet sind.

19. Abgabevorrichtung nach Anspruch 17 oder 18, bei der die Stegeinrichtungen wahlweise zwischen einer Ruhestellung, in der sich die beiden Platten im wesentlichen parallel erstrecken und die einem Zustand des Behälters mit minimalem Volumen entspricht, und einer Arbeitsstellung verschiebbar sind, in der die beiden Platten voneinander im Abstand angeordnet sind.

20. Abgabevorrichtung nach Anspruch 17, 18 oder 19, bei der die Stegeinrichtungen eine angelenkte Klappe (753; 763) umfassen, die mit der vorderen bzw. hinteren Platte im Bereich einer Gelenklinie (752; 762) fest verbunden ist und einen Abstützrand bildet, der dazu dient, an der hinteren bzw. vorderen Platte in Abstützberührung zu kommen, wobei diese Klappe im wesentlichen nicht verformbar ist.

21. Abgabevorrichtung nach einem der Ansprüche 17 bis.20, bei der die Platten aneinander an ihrem Umfang mit Ausnahme des Bereichs einer offenen Seite befestigt sind, an der die Stegeinrichtungen angeordnet sind.

22. Abgabevorrichtung nach einem der vorhergehenden Ansprüche, bei der der Behälter (12) von einem nachgiebigen Beutel (23) gebildet wird, der zwischen der vorderen und der hinteren Platte angeordnet ist.

23. Abgabevorrichtung nach einem der Ansprüche 17 bis 21, bei der der Behälter (12) von der vorderen und der hinteren Platte gebildet wird.

24. Abgabevorrichtung nach einem der Ansprüche 17 bis 23, bei der die Abgabeöffnung durch ein abnehmbares Verschlussorgan (6) verschlossen ist, wobei gemeinsame Betätigungseinrichtungen (62) vorgesehen sind, um nacheinander das abnehmbare Verschlussorgan zurückzuziehen und die Stegeinrichtungen zwischen den beiden Platten zu positionieren.

25. Abgabevorrichtung nach Anspruch 24, bei der die gemeinsamen Betätigungseinrichtungen einen Streifen (62) umfassen, der ein erstes Ende (621), das mit den Stegeinrichtungen verbunden ist, und ein zweites Zugende (622) aufweist, wobei das abnehmbare Verschlussorgan (6) mit dem Streifen derart fest verbunden ist, dass ein Ziehen am Streifen im Bereich des zweiten Zugendes in einem ersten Zeitraum das Zurückziehen des abnehmbaren Verschlussorgans und in einem zweiten Zeitraum das Positionieren der Stegeinrichtungen zwischen den beiden Platten antreibt.

26. Abgabevorrichtung nach einem der Ansprüche 1 bis 7, die eine vordere Platte (75; 75'; 75") und eine hintere Platte (76; 76'; 76") umfasst, wobei der Behälter (12) zwischen der vorderen und der hinteren Platte angeordnet ist, und wobei die Spanneinrichtungen Stegeinrichtungen (753; 763) umfassen, die zwischen der vorderen und der hinteren Platte positionierbar sind, um sie zumindest örtlich voneinander wegzubewegen, wobei die Stegeinrichtungen in elastischer Weise so verformbar sind, dass sie eine Annäherung der vorderen und der hinteren Platte und somit ein Zerdrücken des zwischen ihnen angeordneten Behälters ermöglichen.

27. Abgabevorrichtung nach einem der vorhergehenden Ansprüche, bei der die Spanneinrichtungen die Federeinrichtungen bilden.

28. Abgabevorrichtung nach einem der vorhergehenden Ansprüche, bei der die Abgabeöffnung (41) durch ein abnehmbares Verschlussorgan (6) verschlossen ist.

29. Abgabevorrichtung nach Anspruch 28, bei der der Behälter (12) vor dem Zurückziehen des abnehmbaren Verschlussorgans (6) nahezu nur das fluidförmige Produkt enthält.

## Claims

1. Fluid product dispenser comprising:
- a reservoir of fluid product (12) defining at least an actuating wall (21; 76') able to be moved,
- a distribution orifice (41; 231; 755), and
- spring means (7; 7'; 7"; 7''') adapted to act on the actuating wall to produce a state of maximum volume of the reservoir,
**characterised in that** the spring means (7; 7'; 7"; 7"') co-operate with the arming means (11; 73; 753; 763) able to bring the spring means to bias the actuating wall starting from an initial state in which the spring means do not bias the actuating wall.

2. Dispenser according to claim 1, in which the arming means (11; 753; 763) are located outside the reservoir.

3. Dispenser according to claim 1 or 2, in which the arming means comprise a pivoting arming organ (11; 753; 763).

4. Dispenser according to any preceding claim, in which the spring means (7; 7"; 7"')and the arming means (11; 753; 763) are integral formed.

5. Dispenser according to any preceding claim, in which the spring means (7; 7"; 7''') and the arming means (11; 753, 763) are connected by a deformable zone (91; 752; 762).

6. Dispenser according to claim 5, in which the deformable zone (91) is able to form a fold line (AA; 752; 762).

7. Dispenser according to any preceding claim, in which the spring means (7; 7") are integrated into the actuating wall (21).

8. Dispenser according to any preceding claim, in which the spring means (7) extend into the reservoir (12) under the actuating wall (21).

9. Dispenser according to any preceding claim, in which the spring means (7) and the arming means (11) comprise a substantially rigid flexible element (7, 9, 11) defining an internal part which extends inside the reservoir and an external part which extends outside the reservoir, the internal part forming spring means and the external part forming the arming means.

10. Dispenser according to claim 9, in which the reservoir (12) comprises two sheets (2, 3) one of which defines a deformable actuating part (21), the substantially rigid flexible element (7, 9, 11) extending between the two sheets.

11. Dispenser according to claim 10, in which a substantially rigid substrate (1) is interposed between the two sheets (2, 3), said substrate (1) forming the substantially rigid flexible element.

12. Dispenser according to claim 11, in which the substrate (1) comprises a reservoir part (10) forming a recess (14) which defines, with the two sheets (2, 3) said fluid product reservoir (12).

13. Dispenser according to claim 12, in which the substrate (1) further comprises an actuating part (11) linked to the reservoir part (10) along a fold line (91).

14. Dispenser according to claim 13, in which the reservoir part (10) and the actuating part (11) have substantially identical dimensions, such that they can be superposed after folding along the fold line.

15. Dispenser according to claim 14, in which the internal part (7, 9) of the flexible element of the substrate (1) extends along the same plane as the reservoir part (10), before folding of the actuating part (11) of the substrate (1) forming the external part of the flexible element.

16. Dispenser according to claim 1, in which the arming means (73) are located in the reservoir (12).

17. Dispenser according to any claim 1 to 7, in which the spring means (7"; 7''') comprise a flexible front plate (75; 75'; 75") and a rear plate (7"; 7'''), the reservoir being situated between the front and back plates, the arming means comprising spacer means (753; 763) able to be positioned between the front plate and the rear plate to separate them from each other, at least locally, the flexible front plate thus being elastically deformable when the rear plate approaches so as to squash the reservoir between them.

18. Dispenser according to claim 17, in which the spacer means are produced in integral manner by the front plate or the rear plate.

19. Dispenser according to claim 17 or 18, in which the spacer means are movable selectively between an inoperative position in which the two plates extend substantially parallel corresponding to a minimum volume state of the reservoir and an operative position in which the two plates are separated from each other.

20. Dispenser according to claim 17, 18 or 19, in which the spacer means comprise an articulated flap (753; 763)integral with the front plate or back plate respectively at the level of an articulation line (752; 762) and defining a bearing edge intended to come into bearing contact against the rear or front plate respectively, said flap being substantially non-deformable.

21. Dispenser according to any claim 17 to 20, in which the plates are fixed together around their peripheries, apart from the level of an open side where the spacer means are located.

22. Dispenser according to any preceding claim, in which the reservoir (12) is formed by a flexible pouch set between the front and rear plates.

23. Dispenser according to any claim 17 to 21, in which the reservoir (12) is formed by the front and rear plates.

24. Dispenser according to any claim 17 to 23, in which the dispensing orifice is closed by a removable sealing organ (6), common actuating means (62) being provided for consecutively removing the removable sealing organ and positioning the spacer means between the two plates.

25. Dispenser according to claim 24, in which the common actuating means comprise a strip (62) defining a first extremity (621) connected to the spacer means and a second traction extremity (622), the removable sealing organ (6) being integral with the strip, such that traction on the strip at the level of the second traction extremity produces, firstly, removal of the removable sealing organ and, secondly, the positioning of the spacer means between the two plates.

26. Dispenser according to any claim 1 to 7, comprising a front plate (75; 75'; 75") and a rear plate (76; 76'; 76"), the reservoir (12) being located between the front and rear plates, the arming means comprising spacer means (753; 763) which can be positioned between the front plate and the rear plate, to separate them from each other, at least locally, the spacer means being elastically deformable so as to allow the front and rear plates to approach each other and thus squash the reservoir located between them.

27. Dispenser according to any preceding claims, in which the arming means form the spring means.

28. Dispenser according to any preceding claim, in which the distribution orifice (41) is sealed by a removable sealing organ (6).

29. Dispenser according to claim 28, in which the reservoir (12) contains almost only the fluid product before the removable sealing organ (6) is withdrawn.
